# EUROPÄISCHE PATENTSCHRIFT

(11) **EP 1 037 544 B1**
(45) Veröffentlichungstag und Bekanntmachung des Hinweises auf die Patenterteilung: **05.03.2003**
(21) Anmeldenummer: 98964427.3
(22) Anmeldetag: 21.11.1998
(51) Int. Cl.: A47C 21/06, A47C 31/10, A47C 27/12

(54) **ALLERGENHEMMENDE UMHÜLLUNG ZUR AUFNAHME MIT ALLERGENEN UND/ODER LUNGENGÄNGIGEN FEINSTÄUBEN KONTAMINIERTER GEGENSTÄNDE**
ANTIALLERGENIC COVERING FOR RECEIVING OBJECTS CONTAMINATED WITH ALLERGENS AND/OR FINE DUST ABSORBED INTO THE LUNG
ENVELOPPE ANTI-ALLERGENIQUE DESTINEE A RECEVOIR DES OBJETS CONTAMINES AVEC DES ALLERGENES ET/OU DES POUSSIERES FINES INHALABLES

(30) Priorität: 13.12.1997 DE 19755498
(43) Veröffentlichungstag der Anmeldung: 27.09.2000
(73) Patentinhaber: Lohmann GmbH & Co. KG, 56567 Neuwied (DE)
(72) Erfinder: BAUMGÄRTEL, Falko, D-48565 Steinfurt (DE); VOPEL, Ulrich, D-57632 Flammersfeld (DE)
(74) Vertreter: Flaccus, Rolf-Dieter, Dr.
(86) Internationale Anmeldenummer: EP9807506
(87) Internationale Veröffentlichungsnummer: WO99030594

(56) Entgegenhaltungen:
- EP-A1- 0 323 116
- WO-A1-96/21379
- DE-A1- 19 728 123
- US-A- 4 730 759

## Beschreibung

Die Erfindung betrifft eine allergenhemmende Umhüllung zur Aufnahme von mit lungengängigen Fein- und Feinststäuben, Hausstäuben, Schimmelpilzen und Allergenen, z.B. Ausscheidungen der Hausstaubmilbe, kontaminierten Gegenstände zusammen mit Luft, insbesondere Bettzeug und/oder Polsterwaren aller Art, umfassend wenigstens eine Bahn aus Gewebe oder Faservlies und einen mechanischen Verschluß wie einen Reißverschluß in einer den Durchtritt von Allergenen und Feinstpartikel blockierenden Ausbildung.

Für allergenhemmende Umhüllungen zur Aufnahme der vorgängig genannten Gegenstände, die einerseits begrenzt luftdurchlässig sein müssen, andererseits aber die Kontaminierung der Umgebungsluft mit lungengängigen Fein- oder Feinststäuben und Allergenen verhindern sollen, ist es unter anderem erforderlich, die Umhüllung in regelmäßigen Abständen zu reinigen. Deshalb benötigen solche Umhüllungen ein geeignetes, leicht zu bedienendes, wiederholt verwendbares und ebenfalls allergenhemmendes Verschlußsystem. Es muß in der Lage sein, den innerhalb der Umhüllung gelegentlich entstehenden Überdruck bei Volumenverringerung, beispielsweise durch Walkbewegungen, so allmählich abzubauen, daß der dabei entstehende Drucksprung sowohl im Bereich der textilen Bahn als auch des Verschlußsystems gleichmäßig niedrig ist, so daß hier- durch keine lungengängigen Feinstäube mit Allergenen emittiert werden können.

Es ist bekannt, eine annähernd luftundurchlässige Umhüllung für Bett- oder Polsterwaren mit einem Reißverschluß zu versehen, der zusätzlich mit einem mehrfach wiederverschließbaren Haftklebeband abdichtbar ist. Hierfür muß die Beschaffenheit des Bahnmaterials vergleichsweise zufriedenstellende Luftdurchlässigkeit bei gleichzeitiger Partikeldichtigkeit gegen lungengängige Feinstäube im Bereich < 10µm aufweisen (US 5 321 861).

In der WO 96/21379 ist eine allergenhemmende Umhüllung beschrieben, bei der das Oberteil des umschlossenen Raumes aus einem dichten, beschichteten Material besteht, wogegen die Unterseite nur aus einem dichten Gewebe besteht, dessen Luftdurchlässigkeit größer als die des Reißverschlusses ist und durch welche Luft leichter als über den Reißverschluß austreten kann. Aber auch hier muß die Voraussetzung erfüllt sein, daß das Gewebe der Unterseite eine vergleichsweise hohe Partikeldichtigkeit gegen lungengängige Feinstäube aufweist.

In der EP 0 600 459 A1 ist eine allergenhemmende Umhüllung mit einem Reißverschluß aus einem Polyethylenvlies (Tyvek) beschrieben, bei der mindestens ein überlappendes Bahnteil vor und/oder hinter dem Reißverschluß eine zuverlässige Abdichtung bewirken soll. Hierfür wäre es aber in jedem Fall erforderlich, daß die weit überstehenden überlappenden Bahnteile sowohl an der Innen- als auch an der Außenseite der Umhüllung ebenflächig an dem abzudichtenden Reißverschlusses anliegen, was bei der üblichen Verwendung von Bettzeug vielfach nicht der Fall ist.

Eine Schwierigkeit aller bekannter Lösungen besteht darin, daß das für die allergenhemmende Umhüllung zu verwendende Bahnmaterial einerseits eine vergleichsweise hohe Durchlässigkeit für Luft und Wasserdampf und andererseits eine extreme Partikeldichtigkeit aufweisen muß, wobei diese Forderungen physikalisch miteinander im Widerspruch stehen, weil hohe Luftdurchlässigkeit zwangsläufig mit einer Reduzierung der Partikeldichtigkeit einhergeht.
Ungenügende Partikeldichtigkeit kann zu Atemwegssymptomatiken infolge aerogener Kontakte mit Allergenen beladenen Feinststäuben der vorgängig genannten Art und durch Austritt von Naturlatexprodukten entstehen. Auslöser sind dabei Proteine, die sich an Stäube anlagern und zu einem wesentlichen Teil in Partikelgrößen < 1µm vorliegen.

Der Erfindung liegt die Aufgabe zugrunde, eine allergenhemmende Umhüllung der im Oberbegriff vom Anspruch 1 genannten Art derart auszubilden, daß das Material der Bahn Partikelgrößen < 1µm filtert und somit zwangsläufig eine vergleichsweise geringe Luftdurchlässigkeit aufweist, wobei gleichzeitig das Verschlußsystem derart ausgebildet ist, daß es einerseits problemlos und vielfach wiederholt bedienbar ist und verhindert, daß bei Luftverdrängung eine erhöhte Strömungsgeschwindigkeit durch den Reißverschluß hindurch entsteht, mit der Folge, daß allergene Stäube und Feinstpartikel in Konzentrationen über die zulässigen bzw. vertretbaren Grenzwerte emittiert werden, und wobei dennoch eine zufriedenstellende Wasserdampfdurchlässigkeit besteht, die den Schlafkomfort deutlich verbessert und beispielsweise Schimmelbildung durch Feuchtigkeitsansammlung im Inneren der Umhüllung verhindert wird.

Zur Lösung der Aufgabe wird mit der Erfindung bei einer allergenhemmenden Umhüllung der im Oberbegriff von Anspruch 1 genannten Art mit der Erfindung vorgeschlagen,
- daß die Bahn aus mit Polyurethan/Acrylat-Copolymer-Schaum beschichtetem und bis zu einem Abscheidegrad von annähernd 100 % für Partikel < 1µm durch Kalandrieren verdichteten Gewebe besteht, und
- daß der Reißverschluß auf der Innenseite der Umhüllung durch Überlappung einer mit wenigstens drei Gewebelagen ausgebildeten Dichtungsleiste abgedichtet ist.
Durch die erfindungsgemäße Ausbildung der allergenhemmenden Umhüllung wird zuverlässig bewirkt, daß bei entstehendem Überdruck in der Umhüllung nur solche Mengen von lungengängigen Feinstäuben in die Umgebungsluft gelangen, die deutlich unterhalb von zulässigen und vertretbaren Grenzwerten für Allergiker liegen.

Bisher sind in der Literatur zur Allergieforschung nur wenige Grenzwerte definiert. Für stark sensibilisierte Hausstaubmilbenallergiker findet sich eine Schwellenwertangabe um 10 ng/h bzw. ng/m³ Luft.
Für Latexallergien liegt kein eindeutig definierter Wert vor. Die Dichtigkeit des Systems verhindert jedoch, vergleichbar zu mit Allergenen der Hausstaubmilbe beladenen Stäuben, daß an Feinstäube < 10 µm angelagerte Allergene (Proteine von Naturlatexprodukten) in unzulässigen Konzentrationen aus der Umhüllung emittiert werden.
Dadurch, daß der Reißverschluß auf der Innenseite der Umhüllung durch Überlappung einer mit wenigstens drei Gewebelagen ausgebildeten Dichtungsleiste abgedichtet ist, legt sich diese Dichtungsleiste bei anstehendem Überdruck zwischen Umhüllung und umgebender Atmosphäre kraftschlüssig an den Reißverschluß an und zwingt die Luft, durch die drei Gewebelagen hindurch zu diffundieren. Dabei wird ebenfalls ein Abscheidegrad von annähernd 100 % für Partikel < 1µm sichergestellt.

Vorteilhafte Ausgestaltungen der Reißverschlußabdichtung sind entsprechend den Unteransprüchen vorgesehen. Dabei können auch die Nahtstellen mit allergenhemmender Dichtigkeit ausgeführt sein.

Eine Verwendung der Umhüllung nach der Erfindung sieht die Aufnahme und den Verschluß von Allergiker-Bettwaren bzw. die Aufnahme von Bezügen für Latexmatratzen zum Schutz gegen Latexallergien vor.

Weitere Einzelheiten, Merkmale und Vorteile der Erfindung ergeben sich aus der nachstehenden Erläuterung eines in der Zeichnung schematisch dargestellten Ausführungsbeispieles.

Der dargestellte Ausschnitt aus der allergenhemmenden Umhüllung nach der Erfindung zur Aufnahme von mit lungengängigen Feinstäuben, Hausstäuben, Schimmelpilzen und Allergenen z.B. Ausscheidungen der Hausstaubmilbe kontaminierten Gegenständen zusammen mit Luft, insbesondere Bettzeug und/oder Polsterwaren aller Art, umfaßt die Bahnteile (4) aus Gewebe oder Faservlies und einen mechanischen Verschluß (1) infolge eines Reißverschlusses in einer den Durchtritt von Allergenen und Feinstpartikeln blockierenden Ausbildung.
Hierfür ist vorgesehen, daß die Bahn (4) aus Polyurethanacrylat-Copolymer-Schaum beschichtetem und bis zu einem Abscheidegrad von annähernd 100 % für Partikel < 1µm durch Kalandrieren verdichteten Gewebe besteht, und
-daß der Reißverschluß (1) auf der Innenseite der Umhüllung durch Überlappung (2) einer mit wenigstens drei Gewebelagen (10-12) ausgebildeten Dichtungsleiste (3) abgedichtet ist. Hierfür ist eine Ausbildung vorgesehen, bei der die Dichtungsleiste (3), ausgehend von einer seitlichen Nahtstelle (5) zwischen einem der Reißverschlußbänder (7) und einem nach der Innenseite der Umhüllung umgefalzten Saum (13) der Gewebebahn (4) sowie deren Einfassung mit einem Saumband (14), mit diesen Elementen in Form einer haarnadelförmig zusammengefalteten Zunge (9) durch eine gemeinsame, partikeldichte Naht (5) verbunden ist. Auf der anderen Seite des Reißverschlusses (1) ist eine Ausgestaltung der Abdichtung vorgesehen, bei welcher, ausgehend von der der Nahtstelle (5) gegenüberliegenden Nahtstelle (6) zwischen einem Reißverschlussband (8), einem nach der Innenseite der Umhüllung umgefalzten Saum (15) der Gewebebahn (4) und einer Einfassung mit einem Saumband (16) eine weitere wenigstens einlagige Dichtungslasche (17) mittels einer gemeinsamen Naht (6) vorhanden ist, welche die gegenüberliegende Dichtungsleiste (3) in voller Breite überlappend angeordnet ist.
Aus der detaillierten Darstellung ist ersichtlich, das diese Dichtungslasche (17) im Zusammenwirken mit der als Zunge (9) ausgebildeten Dichtungsleiste (3) bei zwischen der Innenseite der Umhüllung entsprechend dem in Richtung des Pfeiles (18) verlaufenden Druckabfall kraftschlüssig zur Anlage an der Unterseite des Reißverschlusses (1) zur Anlage gebracht werden und eine nahezu 100%-ige Abdichtung des Reißverschlusses bewirken. Andererseits aber sind sowohl die Lasche (17) als auch die Zunge (9) unterhalb des Reißverschlusses (1) derart angebracht, daß sie dessen Öffnung oder Schließen mit dem entsprechenden Verschlußglied (nicht dargestellt) bei dessen Bedienung von außen in keiner Weise behindern.
Weil andererseits aber auch die dargestellte Vereinigung der Elemente 5,11,10,13,14 durch eine gemeinsame Naht (5) sowie der entsprechenden gegenüberliegenden Elemente mit der gemeinsamen Naht (6) eine unkomplizierte Herstellung gewährleisten, wird mit der Erfindung eine optimale Lösung der genannten Aufgabe erreicht.

## Patentansprüche

1. Allergenhemmende Umhüllung zur Aufnahme von mit lungengängigen Fein- und Feinststäuben, Hausstäuben, Schimmelpilzen und Allergenen, z.B. Ausscheidungen der Hausstaubmilbe, kontaminierten Gegenständen zusammen mit Luft, insbesondere Bettzeug und/oder Polsterwaren aller Art, umfassend wenigstens eine Bahn (4) aus Gewebe oder Faservlies und einen mechanischen Verschluß (1), wie einen Reißverschluß, in einer den Durchtritt von Allergenen und Feinstpartikeln blockierenden Ausbildung, **dadurch gekennzeichnet,**
- **daß** die Bahn (4) aus mit Polyurethan/Acrylat-Copolymer - Schaum beschichtetem und bis zu einem Abscheidegrad von annähernd 100 % für Partikel < 1µm durch Kalandrieren verdichtetem Gewebe besteht, und
- **daß** der Reißverschluß (1) auf der Innenseite der Umhüllung durch Überlappung (2) einer mit wenigstens drei Gewebelagen (10-12) ausgebildeten Dichtungsleiste (3) abgedichtet ist.

2. Umhüllung nach Anspruch 1, **dadurch gekennzeichnet, daß** die Dichtungsleiste (3), ausgehend von einer seitlichen Nahtstelle (5) zwischen einem der Reißverschlußbänder (7) und einem nach der Innenseite der Umhüllung umgefalzten Saum (13) der Gewebebahn (4) sowie deren Einfassung mit einem Saumband (14) mit diesen Elementen in Form einer haarnadelförmig zusammengefalteten Zunge (9) durch eine gemeinsame, partikeldichte Naht (5) verbunden ist.

3. Umhüllung nach Anspruch 1 oder 2, **dadurch gekennzeichnet, daß** ausgehend von der der Nahtstelle (5) gegenüberliegenden Nahtstelle (6) zwischen einem Reißverschlußband (8), einem nach der Innenseite der Umhüllung umgefalzten Saum (15) der Gewebebahn (4) und einer Einfassung mit einem Saumband (16) eine weitere wenigstens einlagige Dichtungslasche (17) mittels einer gemeinsamen Naht (6) vorgesehen ist, welche die gegenüberliegende Dichtungsleiste (3) in voller Breite überlappend angeordnet ist.

4. Umhüllung nach einem oder mehreren der Ansprüche 1 bis 3, **dadurch gekennzeichnet, daß** das Gewebe der Bahn (4) mit einer Luftdurchlässigkeit von höchstens 240 1/m²/min bei 196 Pa ausgebildet ist.

5. Umhüllung nach einem oder mehreren der Ansprüche 1 bis 4, **dadurch gekennzeichnet, daß** das Gewebe der Bahn (4) mit einer vergleichsweise hohen, für die Erfordernisse von Bettzeug befriedigenden Wasserdampfdurchlässigkeit ausgebildet ist.

6. Umhüllung nach einem oder mehreren der Ansprüche 1 bis 5, **dadurch gekennzeichnet, daß** die Nahtstellen (5,6) mit allergenhemmender Dichtigkeit ausgeführt sind.

7. Verwendung der Umhüllung nach den vorangehenden Ansprüchen zur allergenhemmenden Aufnahme und zum Verschluß von Allergiker-Bettwaren.

8. Verwendung der Umhüllung nach den Ansprüchen 1 bis 6 zur Aufnahme von Bezügen für Latexmatratzen zum Schutz gegen Latexallergien.

## Claims

1. Allergen-inhibiting encasing for receiving objects contaminated with respirable fine and extremely fine dust, house dust, moulds and allergens, e.g. excretions of house dust mites, together with air, especially bedding and/or upholstery of all kinds, comprising at least a web (4) of woven fabric or nonwoven and a mechanical closure (1), such as a zip fastener, in a configuration blocking the passage of allergens and extremely fine particles, **characterized in that**
- the web (4) consists of a fabric which is coated with polyurethane-acrylate copolymer foam and is provided with increased density, by calendering, up to a degree of separation of almost 100% for particles <1µm.
- that the zip fastener (1) is sealed on the inner face of the encasing by overlapping (2) with a sealing strip comprising at least three plies of fabric (10-12).

2. Encasing according to Claim 1, **characterized in that** the sealing strip (3), starting from the lateral seam (5) between one of the zipper tapes (7) and a seam (13) of the web of fabric (4), which seam is crimped over towards the inner face of the encasing, as well as the welting thereof by a hemming tape (14), is connected with said elements in the form of a tongue (9), which is folded in the shape of a hairpin, by means of a common, particle-proof seam (5).

3. Encasing according to Claim 1 or 2, **characterized in that**, starting from the seam (6), which is opposite seam (5), between a zipper tape (8), a hem (15) of the web of fabric (4), which hem is crimped over towards the inner face of the encasing, and a welt with a hemming tape (16), there is provided a further, at least single-layered, sealing strap (17) by means of a joint seam (6), which sealing strap (17) is disposed such that it overlaps the entire width of the opposite sealing strip (3).

4. Encasing according to one or more of Claims 1 to 3, **characterized in that** the fabric of the web (4) is provided with an air permeability of at maximum 240 1/m²/min at 196 Pa.

5. Encasing according to one or more of Claims 1 to 4, **characterized in that** the fabric of the web (4) is provided with a comparatively high water vapor permeability as satisfactory for the requirements of bedding.

6. Encasing according to one or more of claims 1 to 5, **characterized in that** the seams (5,6) are configured so as to have allergen-inhibiting impermeability.

7. Use of the encasing according to one of the preceding claims for allergen-inhibiting receipt and for the closure of bedding for allergics.

8. Use of the encasing according to Claims 1 to 6 for receiving covers for latex mattresses for protection against latex allergies.

## Revendications

1. Enveloppe anti-allergénique destinée à recevoir des objets contaminés par des poussières fines et des poussières ultrafines, poussières domestiques, moisissures et allergènes inhalables, par exemple dépôts d'acariens de poussière domestique, conjointement avec de l'air, en particulier une literie et/ou articles rembourrés de tout type, comprenant au moins une bande (4) constituée de tissu ou de non tissé et d'une fermeture mécanique (1), comme une fermeture éclair, dans une structure bloquant la pénétration d'allergènes et de particules ultrafines, **caractérisée en ce que**,
la bande (4) est constituée d'un tissu revêtu d'une mousse à base de copolymère polyuréthane/acrylate, et densifiée par calandrage jusqu'à un degré de séparation d'environ 100% pour les particules < 1 µm, et
**en ce que** la fermeture éclair (1) sur le côté intérieur de l'enveloppe est rendue étanche par un chevauchement (2) d'une bordure d'étanchéité (3) formée avec au moins trois couches de tissu (10 à 12).

2. Enveloppe selon la revendication 1, **caractérisée en ce que** la bordure d'étanchéité (3), partant d'une jonction latérale (5) entre une des bandes de fermeture éclair (7) et un ourlet (13) de la bande de tissu (4), replié en direction du côté intérieur de l'enveloppe, ainsi que leur galonnage avec une bande d'ourlet (14), est liée à ces éléments sous forme d'une languette (9) pliée en forme d'épingle à cheveu par une couture (5) commune, étanche aux particules.

3. Enveloppe selon la revendication 1 ou 2, **caractérisée en ce qu'**il est prévu une patte d'étanchéité (17) supplémentaire à au moins une couche partant de la jonction (6) opposée à la jonction (5), entre une bande de fermeture éclair (8), un ourlet (15) de la bande de tissu (4), replié vers le côté intérieur de l'enveloppe et un galonnage ayant une bande d'ourlet (16), au moyen d'une couture commune (6), laquelle est disposée de façon à chevaucher la bordure d'étanchéité (3) opposée sur toute la largeur.

4. Enveloppe selon l'une ou plusieurs des revendications 1 à 3, **caractérisée en ce que** le tissu de la bande (4) est formé avec une perméabilité à l'air de 240 l/m²/min au maximum, à 196 Pa.

5. Enveloppe selon l'une ou plusieurs des revendications 1 à 4, **caractérisée en ce que** le tissu de la bande (4) est formé avec une perméabilité à la vapeur d'eau, comparativement élevée, satisfaisant aux exigences d'une literie.

6. Enveloppe selon l'une ou plusieurs des revendications 1 à 5, **caractérisée en ce que** les jonctions (5, 6) sont réalisées avec une étanchéité anti-allergénique.

7. Emploi de l'enveloppe selon les revendications précédentes pour recevoir de façon anti-allergénique de la literie destinée aux personnes allergiques et pour la fermer.

8. Emploi de l'enveloppe selon les revendications 1 à 6, pour recevoir des housses pour matelas en latex en vue d'une protection contre les allergies dues au latex.
